# EUROPÄISCHE PATENTSCHRIFT

(11) **EP 1 872 627 B1**
(45) Veröffentlichungstag und Bekanntmachung des Hinweises auf die Patenterteilung: **22.05.2013**
(21) Anmeldenummer: 06723768.5
(22) Anmeldetag: 27.03.2006
(51) Int. Cl.: H05B 41/28, H05B 41/392

(54) **PARAMETRISIERBARER DIGITALER PFC**
PARAMETERIZABLE DIGITAL PFC (POWER FACTOR CORRELATION)
PFC NUMERIQUE PARAMETRABLE

(30) Priorität: 22.04.2005 DE 102005018775
(43) Veröffentlichungstag der Anmeldung: 02.01.2008
(62) Teilanmeldung aus: 10182614.7
(73) Patentinhaber: Tridonic GmbH & Co KG, 6851 Dornbirn (AT)
(72) Erfinder: MARENT, Günter, 6780 Bartholomäberg (AT)
(74) Vertreter: Rupp, Christian
(86) Internationale Anmeldenummer: PCT/EP2006/002791
(87) Internationale Veröffentlichungsnummer: WO 2006/114175

(56) Entgegenhaltungen:
- EP-A- 0 490 329
- EP-A- 1 189 489
- EP-A- 1 189 490
- US-A- 6 147 463
- US-B1- 6 316 886

## Beschreibung

Die vorliegende Erfindung bezieht sich auf Betriebsgeräte für Leuchtmittel, insbesondere auf ein elektronisches Vorschaltgerät für wenigstens eine Gasentladungslampe, insbesondere eine Leuchtstofflampe.

Den Eingang aus dem Stand der Technik bekannter elektronischer Vorschaltgeräte bildet üblicherweise ein an eine Spannungsversorgung angeschlossenes Hochfrequenzfilter, welches mit einer Gleichrichterschaltung verbunden ist. Die von der Gleichrichterschaltung gerichtete Versorgungsspannung wird an einer Glättungsschaltung zum Erzeugen einer Zwischenkreisspannung (Busspannung) zugeführt. Ein mit der Zwischenkreisspannung gespeister Wechselrichter erzeugt schließlich eine hochfrequente Wechselspannung, welche an den Lastkreis mit der darin angeordneten Gasentladungslampe angelegt wird. Das Betreiben mit der hochfrequenten Wechselspannung hat unter anderem eine Steigerung der Lichtausbeute der Lampe zur Folge. Durch eine Änderung der Betriebsfrequenz ist darüberhinaus die Möglichkeit gegeben, die Lampe in unterschiedlichen Helligkeitsstufen (Dimmwerten) zu betreiben.

Die Erfindung bezieht sich insbesondere auf elektronische Vorschaltgeräte mit einer Glättungsschaltung (englisch: Power Factor Correction, PFC), welche die dem Wechselrichter zugeführte Zwischenkreisspannung (Busspannung) bereitstellt. Üblicherweise wird dabei die Zwischenkreisspannung auf einen vorgegebenen Sollwert geregelt, was durch eine innerhalb der Glättungsschaltung angeordnete Regelschaltung erfolgt. Diese vergleicht den aktuellen Wert der Zwischenkreisspannung als Istwert mit einem intern vorgegebenen Sollwert und steuert dementsprechend die Energieaufnahme des Vorschaltgerätes und damit den Wert der Zwischenkreisspannung. Eine Steuerung der Energieaufnahme erfolgt dabei üblicherweise mit Hilfe eines steuerbaren Schaltelementes.

Die Schaltvorgänge dieses Schaltelements der Glättungsschaltung können allerdings zu Oberwellen führen, welche in das angeschlossene Spannungsversorgung "zurückstrahlen". Dies bedeutet, dass Spannung und Strom am Eingang des Vorschaltgerätes hinsichtlich ihrer Phase auseinanderlaufen und eine Verzerrung eintritt, die zur Erzeugung von Oberwellen führt, welche vom angeschlossenen Netz wahrgenommen werden können. Da sich jedoch die Oberwellen im Netz störend auswirken können, verlangen üblicherweise Normen, das während eines Normalbetriebes der Gasentladungslampe die von einem elektronischen Vorschaltgerät erzeugten Oberwellen nur unterhalb eines bestimmten Pegels in das Netz "zurückstrahlen". Die Glättungsschaltung sollte daher so ausgelegt werden, dass ein auseinanderlaufen der Spannung und des Stroms hinsichtlich ihrer Phase möglichst vermieden wird.

Aus der EP 1189490 A1 ist ein gattungsgemäßes elektronisches Vorschaltgerät bekannt. Bei diesem bekannten elektronischen Vorschaltgerät weist der zwischenkreisspannungs-Regler in unterschiedlichen Betriebsphasen (Vorheizen, Zünden, Normalbetrieb) der Lampe unterschiedliche dynamische Regeleigenschaften auf. Dadurch soll gewährleistet sein, dass die Glättungsschaltung in den verschiedenen Betriebsphasen der Lampe jeweils für die entsprechende Betriebsphase optimale Eigenschaften aufweist.

Ausgangspunkt der EP 1189490 A1 ist demgemäß ein elektronisches Vorschaltgerät, dass mit konstanter Versorgungsspannung und mit konstanter Leistung betrieben wird. Es liegt also ein nicht-dimmbares elektronisches Vorschaltgerät vor.

Die vorliegende Erfindung hat sich nunmehr zur Aufgabe gesetzt, die Flexibilität der Glättungsschaltung (PFC) derart zu erweitern, dass es insbesondere hinsichtlich der Anforderungen an ein dimmbares elektronisches Vorschaltgerät gerecht wird.

Diese Aufgabe wird erfindungsgemäß durch die Merkmale in den unabhängigen Ansprüchen gelöst. Die abhängigen Ansprüche bilden den zentralen Gedanken der Erfindung in besonders vorteilhafter Weise weiter.

Gemäß einem ersten Aspekt der vorliegenden Erfindung ist also ein elektronisches Vorschaltgerät für wenigstens eine Gasentladungslampe, insbesondere eine Leuchtstofflampe vorgesehen. Das Vorschaltgerät wird mit einer Eingangsspannung versorgt und weist eine von einem Zwischenkreisspannungs-Regler gesteuerte Glättungsschaltung zum Erzeugen einer geregelten DC-Zwischenkreisspannung sowie einem mit der DC-Zwischenkreisspannung gespeicherten Wechselrichter auf. An den Wechselrichter ist wenigstens eine Lampe anschließbar. Im Gegensatz zu der EP 1 189 490 A1 ist vorgesehen, dass dem Vorschaltgerät externe Befehle wie beispielsweise Dimmwerte, zuführbar sind. Der Zwischenkreis-Regler weist dabei Eigenschaften auf, die von den anliegenden Befehlen abhängen. Im Gegensatz zu der EP 1 189 490 A1 werden also ggf. auch innerhalb desselben Betriebszustands (Vorheizen, Zünden, Normalbetrieb) die Eigenschaften des Zwischenkreis-Reglers geändert, insbesondere dann, wenn sich eine externe Dimmwertvorgabe ändert.

Die externen Befehle sind insofern von den "internen" Betriebszuständen zu unterscheiden, die gemässe der EP 1 189 490 A1 unterschiedliche Eigenschaften der Glättungsschaltung hervorrufen.

Dazu kann dem Zwischenkreis-Regler ein Controller zugeordnet sein, dem die externen Befehle zuführbar sind und der dem Zwischenkreis-Regler von den aktuell anliegenden Befehlen abhängige Sollwerte bzgl. der dynamischen Eigenschaften oder anderer Eigenschaften der Zwischenkreisreglung übermittelt.

Beispiele für diese Sollwerte sind beispielsweise Werte bezüglich der Zwischenkreisspannung, der Zeitkonstanten des Zwischenkreisreglers sowie der zulässigen Oberwellen (THD).

Zwischen dem Controller und dem Zwischenkreis-Regler kann eine bidirektionale Kommunikation erfolgen, bei der der Zwischenkreis-Regler dem Controller Betriebsparameter der Glättungsschaltung übermittelt. Diese Betriebsparameter können beispielsweise die Art und/oder der Pegel der anliegenden Eingangsspannung und/oder der Zwischenkreisspannung sein.

Der Controller kann Software-gesteuert sein.

Der Controller kann mit einem Speicher verbunden sein, in dem eine Vergleichstabelle (LUT - Look-Up-Table) abgelegt ist, die definierten externen Befehlen, beispielsweise Dimmwerten, entsprechende Sollwerte für die Glättungsschaltung zuweist. Alternativ kann der Controller die Sollwerte für die Zwischenkreisreglung abhängig von den externen Befehlen auch über implementierte Funktionen ermitteln.

Zusätzlich oder alternativ zu der Abhängigkeit von den extern zugeführten Befehlen können die Eigenschaften des Zwischenkreis-Reglers auch abhängig von der Art und/oder dem Pegel der Eingangsspannung des elektronischen Vorschaltgerätes einstellbar sein.

Gemäß einem weiteren Aspekt der vorliegenden Erfindung ist ein elektronisches Vorschaltgerät (EVG) vorgesehen, bei dem der Zwischenkreis-Regler von einem Softwaregesteuerten Controller Sollwerte für den Betrieb der Glättungsschaltung erhält. Das Hinzufügen des Softwaregesteuerten Controllers ermöglicht also eine weitaus flexiblere Ausgestaltung des elektronisches Vorschaltgerätes im Vergleich zum Stand der Technik, was insbesondere bei dimmbaren aber auch bei nicht-dimmbaren Vorschaltgeräten Vorteile mit sich bringt.

Schliesslich bezieht sich die Erfindung auch auf ein Elektronisches Vorschaltgerät nach Anspruch 1.

Die Erfindung bezieht sich weiterhin auch auf Leuchten mit derartigen Vorschaltgeräten, auf Verfahren zum Betrieb eines elektronischen Vorschaltgerätes sowie ein Computer-Softwareprogramm-Produkt zur Unterstützung derartiger Verfahren.

Schließlich bezieht sich die Erfindung auch ausdrücklich auf einen Mikrocontroller, wie er bei derartigen Verfahren bzw. Vorschaltgeräten Verwendung finden kann.

Weitere Merkmale, Vorteile und Eigenschaften der vorliegenden Erfindung sollen nunmehr bezugnehmend auf die einzige Figur der in der Anlage beigefügten Zeichnungen und anhand eines detaillierten Ausführungsbeispiels näher erläutert werden:
Die Fig. 1 zeigt dabei eine schematische Darstellung eines elektronischen Vorschaltgerätes für eine Leuchtstofflampe mit einem digitalen Zwischenkreisspannungs-Regler.

Bei der in Fig. 1 gezeigten schematischen Darstellung des erfindungsgemäßen elektronischen Vorschaltgerätes wurde auf die Darstellung der Gleichrichterschaltung, die üblicherweise durch einen Vollbrückengleichrichter gebildet wird, verzichtet. Die gleichgerichtet Netzspannung wird der Glättungsschaltung zugeführt, die im dargestellten Beispiel durch einen Hochsetzsteller gebildet wird, der aus einer Induktivität L1, eine Diode D1, einem Speicherkondensator C1 und einem von dem Zwischenkreisspannungs-Regler 1 gesteuerten Schaltelementen in Form eines Feldeffekttransistors S1 besteht. Die von der Glättungsschaltung bereitgestellte Zwischenkreisspannung V_{z} wird einem den Wechselrichter 7 sowie den Lastkreis 8 mit der darin angeordneten Gasentladungslampe LA, bei der es sich um eine Leuchtstofflampe handeln kann, enthaltenden Lastkreis 2 zugeführt.

Die Funktionsweise eines Hochsetzstellers ist im Prinzip bereits bekannt und soll daher im folgenden lediglich kurz zusammengefasst werden. Ist der Feldeffekttransistor S1 leitend, steigt der Strom in der Induktivität L1 linear an. Sperrt hingegen der Feldeffekttransistor S1, entlädt sich der Strom in den Speicherkondensator C1, so dass an diesem eine aus einer Gleichspannung mit Welligkeit ("Modulation") bestehende Zwischenkreisspannung V_{z} entsteht. Durch ein gezieltes Ansteuern des Feldeffekttransistors S1 kann die Energieaufnahme des Aufwärtswandlers und damit auch die an dem Speicherkondensator C1 anliegende Zwischenkreisspannung V_{z} beeinflusst werden. Dabei besteht die Möglichkeit, die Energieaufnahme durch eine Veränderung der Einschaltzeit oder des Tastverhältnisses T_{ON} des Schalters S1 zu variieren.

Im Folgenden soll nun der Zwischenkreisspannungs-Regler 1, der im dargestellten Beispiel als digitaler Regler ausgestaltet ist, näher erläutert werden. Über die Eingangsleitung 9 wird zunächst der aktuelle Wert der Zwischenkreisspannung V_{z} erfasst. Alternativ zu dieser direkten Erfassung könnte die Zwischenkreisspannung V_{z} allerdings auch indirekt, beispielsweise über die Eingangsspannung erfasst werden. Zur digitalen Weiterverarbeitung wird dieser analoge Wert der Zwischenkreisspannung V_{z} durch einen Analog-zu-DigitalUmsetzer 2 in einem Digitalwert u(k) umgesetzt. Die Umsetzung erfolgt in jedem Taktzyklus des Zwischenkreisspannungs-Reglers 1, wobei der Takt durch einen zentralen Taktgeber in Form eines Festfrequenzoszillators 3 vorgeben wird. Die Taktsignale des Taktgebers 3 werden außer dem Analog-zu-DigitalUmsetzer 4 auch einer Recheneinheit 5, die das Kernstück des digitalen Zwischenkreisspannungs-Reglers 1 bildet, sowie einem Steuerblock 6 zum Ansteuern des Feldeffekttransistors S1 zugeführt.

Die Recheneinheit 5 dient dazu, in jedem Taktzyklus einen Steuerwert y(k) zu berechnen, der an den Steuerblock 6 übermittelt wird. Dieser setzt den Steuerwert y(k) in ein Signal zum Betreiben des Feldeffekttransistors S1 um und steuert damit dessen Einschaltzeit. Das Durchschalten des Feldeffekttransistors S1 erfolgt dabei zu einem Zeitpunkt, zu dem möglichst kein Strom durch die Diode D1 fließt, da hierdurch die Schaltverluste verringert werden. Hierzu dient eine Detektionswicklung L2, welche induktiv mit der Induktivität L1 des Hochsetzstellers gekoppelt ist. Sperrt der Feldeffekttransistor S1, so fällt der Strom über die Induktivität L1 kontinuierlich ab, bis er zu einem bestimmten Zeitpunkt den Nullpunkt erreicht. Dieser Zeitpunkt wird mit Hilfe der Detektionswicklung L2 von dem Steuerblock L6 erfasst und der Feldeffekttransistor S1 unter Vermeidung von Schaltverlusten wieder durchgeschaltet. Der Steuerwert y(k) gibt dabei vor, wie lange der Feldeffekttransistor S1 leitend geschaltet wird. Durch die Zeitdauer wird die Leistungsaufnahme des Vorschaltgerätes und damit die Höhe der bereitgestellten Zwischenkreisspannung V_{z} bestimmt. Es besteht allerdings auch die Möglichkeit, anstelle der Einschaltzeit des Schalters S1 dessen Tastverhältnis in Abhängigkeit von dem aktuellen Steuerwert y(k) zu verändern.

Die Berechnung des Steuerwertes y(k) erfolgt nicht nur anhand des aktuellen Istwerts u(k) der Zwischenkreisspannung V_{z}, sondern auch anhand der Istwerte sowie der Steuerwerte in den vorherigen Taktzyklen. Aufgrund der digitalen Eigenschaften, wird der Steuerwert y(k) nach einer bestimmten Funktion, im Idealfall nach einer unendlichen Reihe berechnet. Diese unendliche Reihe besteht aus Reihengliedern, die jedoch im vorliegenden Beispiel nach dem dritten Glied abgebrochen werden, um den Aufwand zum Berechnen des Steuerwerts in einem vertretbaren Bereich zu halten. Dies bedeutet, dass der aktuelle Steuerwert y(k) beispielsweise anhand der folgenden Gleichung berechnet wird: $y \left(k\right) = a ⁢ 1 * y ⁢ \left(k-1\right) + a ⁢ 2 * y ⁢ \left(k-2\right) + b ⁢ 1 * u \left(k\right) * u ⁢ \left(k-1\right) + b ⁢ 3 * u ⁢ \left(k-2\right)$

Dabei bezeichnen y(k-1) und y(k-2) die Werte des Steuerwerts in dem vorherigen bzw. dem vorvorherigen Taktzyklus, während die Werte u(k-1) und u(k-2) die Istwerte in dem vorherigen bzw. vorvorherigen Taktzyklus bezeichnen. Diese einzelnen Werte werden mit den Parameter al, a2 bzw. b1 bis b3 gewichtet.

Wie der oben aufgeführte Gleichung entnommen werden kann, bestimmen die zur Gewichtung der einzelnen Reihenglieder herangezogenen Parameter das dynamische Verhalten des Zwischenkreisspannungs-Reglers 1. Dementsprechend kann durch Verwenden unterschiedlicher Parametersätze für den Steuerblock 6 bei der Berechnung des Steuerwerts y(k) der Zwischenkreisspannungs-Regler 1 an unterschiedliche Anforderungen angepasst werden.

Der Recheneinheit 5 des Zwischenkreis-Reglers 1 ist dazu erfindungsgemäß ein integrierter Controller 10 zugeordnet, der mit der Recheneinheit 5 des Zwischenzeit-Reglers 1 bidirektional kommuniziert (s. Bezugszeichen 11).

Der Controller 10 ist mit einem Speicher 12 verbunden. Über eine digitale Schnittstelle (Interface) 13 kann der Controller 10 digitale Befehle, wie beispielsweise Dimmwertvorgaben erhalten, aber auch beispielsweise Zustandsmeldungen bzw. Fehlermeldungen an einen angeschlossenen Digitalbus, beispielsweise mit dem DALI-Standard, absenden.

Der Zwischenkreis-Regler 1, der Controller 10 mit der Schnittstelle 13 sowie der Speicher 12 können beispielsweise als ASIC ausgeführt sein.

Der Software-gesteuerte Controller 10 erhält also extern zugeführte Digitalbefehle über die Schnittstelle 13. Weiterhin kann ihm die Recheneinheit 5 des Zwischenkreis-Reglers 1 Zustandsinformationen bzw. Betriebsparameter zurückmelden. Typische Beispiele für diese Rückmeldung von der Recheneinheit 5 des Zwischenkreis-Reglers zu dem Controller 10 sind die Art und/oder der Pegel der anliegenden Eingangsspannung sowie der aktuelle Wert der Zwischenkreisspannung V_{z}.

Abhängig von diesen eingehenden Informationen (externe Befehle, bzw. Rückmeldung vom Zwischenkreis-Regler, Ausgangsleistung des die wenigstens eine Lampe aufweisenden Lastkreises) kann nunmehr der Controller 10 der Recheneinheit 5 des Zwischenkreis-Reglers 1 Sollwerte für den Betrieb übermitteln. Diese Sollwerte können beispielsweise die folgenden Parameter betreffen:
- Busspannungs-Sollwert abhängig von der Eingangsspannung,
- Dynamische Eigenschaften des Zwischenkreis-Reglers:
   Die Reglerkoeffizienten müssen bei kleinen Dimmwerten zur Anpassung an Dynamik- und Stabilitätsanforderungen der Regelung verändert werden.
- Zur Verbesserung des Oberschwingungsverhaltens (THD) können die T_{ON}-Werte für den Schalter ausgehend von der Tabelle vorgegeben und optimiert werden. Die Modulation der T_{ON}-Werte des Schalters ist bei kleineren Eingangsspannungen zu verringern.

Erfindungsgemäß wird also der Zwischenkreis-Regler 1 über Software abhängig von extern zugeführten Befehlen, wie beispielsweise Dimmwerten oder auch von Rückmeldungen von Zwischenkreis-Regler eingestellt.

Weiterhin können kann der Zwischenkreis-Regler auf die Ausgangleistung des die Lampe enthaltenden Lastkreises eingestellt werden. Der externe Vorgabewert ist also in diesem Fall bspw. ein Signal von einem Regler für die Leistung des Ausgangskreises.

Diese Einstellung ist besonders wichtig bei dimmbaren elektronischen Vorschaltgeräten, bei den es aufgrund der veränderbaren Lampenleistung im Vergleich zu nicht-dimmbaren elektronischen Vorschaltgeräten zu "statischen" Laständerungen kommen kann. Somit muss es möglich sein, dass auch innerhalb einer Betriebsphase, insbesondere während des Betriebes der Lampe im gezündeten Zustand Eigenschaften der Glättungsschaltung verändert werden.

Die maximale Amplitude wie auch die Natur der Spannungsversorgung (AC, DC) können erfindungsgemäß entweder direkt gemessen werden (beispielsweise über den Spannungsteiler und einen AD-Wandler). Alternativ können sie über die folgende mathematische Funktion indirekt erfasst werden: ${V}_{in} = {V}_{z} x {T}_{off} / {T}_{on} + {T}_{off}$

T_{off} ist dabei die Ausschaltzeitdauer des Schalters S1 und entsprechend Tₒₙ die Einschaltzeitdauer dieses Schalters.

Die Zuordnung der Vorgaben für die Zwischenkreis-Regelung durch den Controller 10 kann wie in der Figur dargestellt über eine Abgleichtabelle (Look-Up-Table) erfolgen, die in dem Speicher 12 abgelegt ist und die eingehenden Befehlen über die digitale Schnittstelle bereit sind bzw. Rückmeldungen von der Zwischenkreis-Regelung die entsprechenden Vorgaben für die Zwischenkreis-Regelung zuordnet. Alternativ oder zusätzlich kann indessen der Controller 10 diese Vorgaben auch über implementierte Funktionen ermitteln.

Als Beispiele für die unterschiedlichen Vorgaben für die Zwischenkreis-Regelung abhängig von der Art und/oder der Eingangsspannung sollen die folgenden Szenarien genannt sein:
- Durch die Erfassung des Maximalwertes der anliegenden Wechselspannung kann auf einen bestimmten geographischen Bereich beschlossen werden (Beispielsweise Europa oder USA). Über diese indirekte Erfassung des geographischen Anwendungsbereichs kann wiederum auf zulässige THD-Grenzwerte geschlossen werden. Dementsprechend können dann die Vorgaben für die Zwischenkreis-Regelung derart erfolgen, dass die in dem entsprechenden geographischen Bereich herrschenden Normen eingehalten werden.
- Die Busspannungs-Sollwertvorgabe kann abhängig von der Höhe der erfassten Wechselspannung eingestellt werden, wobei grundsätzlich die Regel gilt, dass die Busspannung desto höher vorgegeben wird, je höher die maximale Amplitude der anliegenden Wechselspannung ist.
- Beim Anliegen einer AC-Versorgungsspannung kann ein Betrieb der Zwischenkreis-Regelung vorgegeben werden, bei denen die Einschaltzeitdauer Tₒₙ des Schalters S1 konstant ist. Im Gegensatz dazu kann beim Anliegen einer DC-Spannung vorgesehen sein, dass die Einschaltzeitdauer Tₒₙ des Schalters S1 periodisch verändert wird ("Sweep Mode").

## Patentansprüche

1. Elektronisches Vorschaltgerät für wenigstens eine Gasentladungslampe, insbesondere Leuchtstofflampe, mit einer mit einer Eingangsspannung versorgten und von einem Zwischenkreisspannungs-Regler (1) gesteuerten Glättungsschaltung (PFC) zum Erzeugen einer geregelten DC-Zwischenkreisspannung (V_{z}) sowie einen mit der DC-Zwischenkreisspannung gespeisten Wechselrichter (7), an dessen Ausgang ein Lastkreis (2) angeschlossen ist, in den wenigstens eine Lampe (LA) einsetzbar ist, und dem Vorschaltgerät externe Befehle zuführbar sind **gekennzeichnet dadurch, dass**
- der Zwischenkreis-Regler Regelungseigenschaften aufweist, die von den anliegenden Befehlen abhängen.

2. Vorschaltgerät nach Anspruch 1,
**dadurch gekennzeichnet,**
**dass** es ein dimmbares Vorschaltgerät ist, dem externe Dimmwerte zuführbar sind.

3. Vorschaltgerät nach Anspruch 1 oder 2,
wobei dem Zwischenkreis-Regler ein Controller zugeordnet ist, dem die externen Befehle zuführbar sind und der dem Zwischenkreis-Regler von den aktuell anliegenden Befehlen abhängige Sollwerte bzgl. der dynamischen Eigenschaften übermittelt.

4. Vorschaltgerät nach Anspruch 2,
wobei der Controller (10) dem Zwischenkreis-Regler (1) Sollwerte bzgl. wenigstens einem von ZwischenkreisSpannung, Zeitkonstanten des Zwischenkreisreglers und zulässigen Oberwellen (THD) übermittelt.

5. Vorschaltgerät nach einem der Ansprüche 2 oder 3, wobei der Zwischenkreis-Regler (1) dem Controller (10) Betriebsparameter der Glättungsschaltung (PFC) übermittelt.

6. Vorschaltgerät nach Anspruch 4,
bei dem der Zwischenkreis-Regler (1) dem Controller (10) Informationen bzgl. der Art der anliegenden Eingangsspannung, dem Pegel der anliegenden Eingangsspannung und/oder der Zwischenkreisspannung (V_{z}) übermittelt.

7. Vorschaltgerät nach einem der Ansprüche 2 bis 4,
wobei der Controller (10) Software-gesteuert ist.

8. Vorschaltgerät nach einem der Ansprüche 2 bis 6,
bei der der Controller (10) mit einem Speicher (12) verbunden ist, in dem eine Vergleichtabelle abgelegt ist, die definierten externen Befehlen Sollwerte für die Glättungsschaltung zuordnet.

9. Vorschaltgerät nach einem der vorhergehenden Ansprüche, bei der der Zwischenkreis-Regler (1) als Logikschaltung ausgebildet ist.

10. Vorschaltgerät nach einem der vorhergehenden Ansprüche,
bei dem Eigenschaften des Zwischenkreis-Reglers (1) abhängig von der Eingangsspannung einstellbar sind.

11. Vorschaltgerät nach einem der vorhergehenden Ansprüche,
bei dem die externen Befehle Informationen bzgl. der Ausgangsleistung des Lastkreises sind.

12. Vorschaltgerät nach Anspruch 1, wobei
- der Zwischenkreisspannungs-Regler (1) direkt oder indirekt die Ausgangsleistung des Lastkreises (2) erfasst, und
- der Zwischenkreisspannungs-Regler (1) Eigenschaften aufweist, die von der Ausgangsleistung des Lastkreises (2) abhängen.

13. Vorschaltgerät nach Anspruch 1, wobei
- der Zwischenkreis-Regler (1) als Logikschaltung ausgebildet ist, und
- ein software-gesteuerter Controller (10) dem Zwischenkreis-Regler Sollwerte für den Betrieb der Glättungsschaltung (PFC) zuführt.

14. Vorschaltgerät nach Anspruch 13,
bei dem der Controller (10) dem Zwischenkreis-Regler (1) Sollwerte anhängig von dem Controller zugeführten Dimmwerten übermittelt.

15. Vorschaltgerät nach Anspruch 13 oder 14,
bei dem der Controller (10) dem Zwischenkreis-Regler (1) Sollwerte anhängig von der Art und/oder dem Pegel der Eingangsspannung übermittelt.

16. Vorschaltgerät nach Anspruch 15,
bei dem der Controller (10) den Sollwert für die Zwischenkreisspannung bei höheren Eingangsspannungen erhöht.

17. Vorschaltgerät nach einem der Ansprüche 12 bis 16, bei dem der Zwischenkreis-Regler (1) dem Controller (10) wenigstens einen Betriebswert der Glättungsschaltung (PFC) übermittelt.

18. Leuchte, aufweisend wenigstens eine Gasentladungslampe und ein Vorschaltgerät nach einem der vorhergehenden Ansprüche.

19. Verfahren zum Betrieb eines dimmbaren Elektronischen Vorschaltgeräts für wenigstens eine Gasentladungslampe, insbesondere Leuchtstofflampe, mit einer mit einer Eingangsspannung versorgten und von einem Zwischenkreisspannungs-Regler (1) gesteuerten Glättungsschaltung (PFC) zum Erzeugen einer geregelten DC-Zwischenkreisspannung (V_{z}) sowie einen mit der DC-Zwischenkreisspannung (1) gespeisten Wechselrichter (7), der die Lampe (LA) versorgt, wobei dem Vorschaltgerät externe Befehle zugeführt werden **gekennzeichnet dadurch, dass**
- der Zwischenkreis-Regler (1) Regelungseigenschaften aufweist, die von den anliegenden Befehlen abhängen.

20. Verfahren nach Anspruch 19, wobei
- der Zwischenkreis-Regler (1) als Logikschaltung ausgebildet ist, und
- ein software-gesteuerter Controller (10) dem Zwischenkreis-Regler (1) Sollwerte für den Betrieb der Glättungsschaltung zuführt.

21. Verfahren nach Anspruch 19, wobei
- der Zwischenkreis-Regler (1) direkt oder indirekt die Ausgangsleistung der wenigstens einen Lampe (LA) erfasst, und
- Eigenschaften des Zwischenkreis-Regler (1) Eigenschaften abhängig von der Ausgangsleistung eingestellt werden.

22. Computersoftware-Programmprodukt,
das eine Verfahren nach einem der Ansprüche 19 bis 21 ausführt, wenn es auf einer Recheneinrichtung läuft.

## Claims

1. Electronic ballast for at least one gas discharge lamp, in particular a fluorescent lamp, with a smoothing circuit (PFC), to which an input voltage is supplied and which is controlled by an intermediate circuit voltage regulator (1), for generating a regulated DC intermediate circuit voltage (V_{z}) and an inverter (7), to which the DC intermediate circuit voltage is fed and to the output of which a load circuit (2) is connected, with it being possible for at least one lamp (LA) to be inserted into said circuit and for external commands to be supplied to the ballast, **characterized in that**
- the intermediate circuit regulator has regulation properties which are dependent on the commands present.

2. Ballast according to Claim 1, **characterized in that** it is a dimmable ballast, to which external dimming values can be supplied.

3. Ballast according to Claim 1 or 2, wherein a controller is associated with the intermediate circuit regulator, with it being possible for the external commands to be supplied to said controller, and which controller transmits setpoint values with respect to the dynamic properties which are dependent on the commands present at that time to the intermediate circuit regulator.

4. Ballast according to Claim 2, wherein the controller (10) transmits setpoint values with respect to at least one of intermediate circuit voltage, time constant of the intermediate circuit regulator and permissible harmonics (THD) to the intermediate circuit regulator (1).

5. Ballast according to either of Claims 2 and 3, wherein the intermediate circuit regulator (1) transmits operational parameters of the smoothing circuit (PFC) to the controller (10).

6. Ballast according to Claim 4, in which the intermediate circuit regulator (1) transmits information with respect to the nature of input voltage present, the level of the input voltage present and/or the intermediate circuit voltage (V_{z}) to the controller (10).

7. Ballast according to Claims 2 to 4, wherein the controller (10) is software-controlled.

8. Ballast according to one of Claims 2 to 6, in which the controller (10) is connected to a memory (12), in which a look-up table is stored, which assigns setpoint values for the smoothing circuit to defined external commands.

9. Ballast according to one of the preceding claims, in which the intermediate circuit regulator (1) is in the form of a logic circuit.

10. Ballast according to one of the preceding claims, in which properties of the intermediate circuit regulator (1) are adjustable depending on the input voltage.

11. Ballast according to one of the preceding claims, in which the external commands are information with respect to the output power of the load circuit.

12. Ballast according to Claim 1, wherein
- the intermediate circuit voltage regulator (1) detects the output power of the load circuit (2) directly or indirectly, and
- the intermediate circuit voltage regulator (1) has properties which are dependent on the output power of the load circuit (2).

13. Ballast according to Claim 1, wherein
- the intermediate circuit regulator (1) is in the form of a logic circuit, and
- a software-controlled controller (10) supplies setpoint values for the operation of the smoothing circuit (PFC) to the intermediate circuit regulator.

14. Ballast according to Claim 13, in which the controller (10) transmits setpoint values depending on dimming values supplied to the controller to the intermediate circuit regulator (1).

15. Ballast according to Claim 13 or 14, in which the controller (10) transmits setpoint values depending on the nature and/or the level of the input voltage to the intermediate circuit regulator (1).

16. Ballast according to Claim 15, in which the controller (10) increases the setpoint value for the intermediate circuit voltage at higher input voltages.

17. Ballast according to one of Claims 12 to 16, in which the intermediate circuit regulator (1) transmits at least one operational value for the smoothing circuit (PFC) to the controller (10).

18. Luminaire, having at least one gas discharge lamp and a ballast according to one of the preceding claims.

19. Method for operating a dimmable electronic ballast for at least one gas discharge lamp, in particular florescent lamp, with a smoothing circuit (PFC), to which an input voltage is supplied and which is controlled by an intermediate circuit voltage regulator (1), for generating a regulated DC intermediate circuit voltage (V_{z}) and an inverter (7) to which the DC intermediate circuit voltage (1) is fed and which supplies the lamp (LA), wherein external commands are supplied to the ballast, **characterized in that**
the intermediate circuit regulator (1) has regulation properties which are dependent on the commands present.

20. Method according to Claim 19, wherein
- the intermediate circuit regulator (1) is in the form of a logic circuit, and
- a software-controlled controller (10) supplies setpoint values for the operation of the smoothing circuit to the intermediate circuit regulator (1).

21. Method according to Claim 19, wherein
- the intermediate circuit regulator (1) detects the output power of the at least one lamp (LA) directly or indirectly, and
- properties of the intermediate circuit regulator (1) are adjusted depending on the output power.

22. Computer software program product, which executes a method according to one Claims 19 to 21 when it is run on a computation device.

## Revendications

1. Ballast électronique destiné à au moins une lampe à décharge de gaz, en particulier une lampe fluorescente, avec un circuit de lissage (PFC) alimenté par une tension d'entrée et commandé par un régulateur de tension de circuit intermédiaire (1) pour générer une tension de circuit intermédiaire CC asservie (V_{z}) ainsi qu'un onduleur (7) alimenté par la tension de circuit intermédiaire CC, un circuit de charge (2), dans lequel est susceptible d'être placée au moins une lampe (LA), étant raccordé à la sortie de l'onduleur, et des commandes externes étant susceptibles d'être fournies au ballast, **caractérisé en ce que**
le régulateur de circuit intermédiaire présente des propriétés d'asservissement qui dépendent des commandes appliquées.

2. Ballast selon la revendication 1,
**caractérisé en ce qu'**il s'agit d'un ballast à gradation, auquel des valeurs de gradation externes sont susceptibles d'être fournies.

3. Ballast selon la revendication 1 ou 2,
dans lequel un contrôleur, auquel les commandes externes sont susceptibles d'être fournies et qui transmet au régulateur de circuit intermédiaire des valeurs de consigne relatives aux propriétés dynamiques et dépendantes des commandes appliquées actuelles, est affecté au régulateur de circuit intermédiaire.

4. Ballast selon la revendication 2,
dans lequel le contrôleur (10) transmet au régulateur de circuit intermédiaire (1) des valeurs de consigne relatives à au moins l'un de la tension de circuit intermédiaire, des constantes de temps du régulateur de circuit intermédiaire ou des ondes harmoniques admissibles (THD).

5. Ballast selon l'une des revendications 2 ou 3,
dans lequel le régulateur de circuit intermédiaire (1) transmet au contrôleur (10) des paramètres de fonctionnement du circuit de lissage (PFC).

6. Ballast selon la revendication 4,
dans lequel le régulateur de circuit intermédiaire (1) transmet au contrôleur (10) des informations relatives à la nature de la tension d'entrée appliquée, au niveau de la tension d'entrée appliquée et/ou à la tension de circuit intermédiaire (Vz).

7. Ballast selon l'une des revendications 2 à 4,
dans lequel le contrôleur (10) est commandé par logiciel.

8. Ballast selon l'une des revendications 2 à 6,
dans lequel le contrôleur (10) est raccordé à une mémoire (12), dans laquelle est stockée une table de comparaison, qui associe à des commandes externes définies des valeurs de consigne pour le circuit de lissage.

9. Ballast selon l'une des revendications précédentes,
dans lequel le régulateur de circuit intermédiaire (1) est configuré comme un circuit logique.

10. Ballast selon l'une des revendications précédentes,
dans lequel des propriétés du régulateur de circuit intermédiaire (1) sont ajustables en fonction de la tension d'entrée.

11. Ballast selon l'une des revendications précédentes,
dans lequel les commandes externes sont des informations relatives à la puissance de sortie du circuit de charge.

12. Ballast selon la revendication 1, dans lequel
- le régulateur de tension de circuit intermédiaire (1) détecte directement ou indirectement la puissance de sortie du circuit de charge (2), et
- le régulateur de tension de circuit intermédiaire (1) présente des propriétés, qui dépendent de la puissance de sortie du circuit de charge (2).

13. Ballast selon la revendication 1, dans lequel
- le régulateur de circuit intermédiaire (1) est configuré comme un circuit logique, et
- un contrôleur commandé par logiciel (10) fournit au régulateur de circuit intermédiaire des valeurs de consigne pour le fonctionnement du circuit de lissage (PFC).

14. Ballast selon la revendication 13,
dans lequel le contrôleur (10) transmet au régulateur de circuit intermédiaire (1) des valeurs de consigne en fonction de valeurs de gradation fournies au contrôleur.

15. Ballast selon la revendication 13 ou 14,
dans lequel le contrôleur (10) transmet au régulateur de circuit intermédiaire (1) des valeurs de consigne en fonction de la nature et/ou du niveau de la tension d'entrée.

16. Ballast selon la revendication 15,
dans lequel le contrôleur (10) augmente la valeur de consigne pour la tension de circuit intermédiaire en cas de tensions d'entrée plus élevées.

17. Ballast selon l'une des revendications 12 à 16,
dans lequel le régulateur de circuit intermédiaire (1) transmet au contrôleur (10) au moins une valeur de fonctionnement du circuit de lissage (PFC).

18. Luminaire, présentant au moins une lampe à décharge de gaz et un ballast selon l'une des revendications précédentes.

19. Procédé pour le fonctionnement d'un ballast électronique à gradation pour au moins une lampe à décharge de gaz, en particulier une lampe fluorescente, avec un circuit de lissage (PFC) alimenté par une tension d'entrée et commandé par un régulateur de tension de circuit intermédiaire (1) pour générer une tension de circuit intermédiaire CC asservie (Vz) ainsi qu'un onduleur (7) alimenté par la tension de circuit intermédiaire CC (1), l'onduleur alimentant la lampe (LA), dans lequel des commandes externes sont fournies au ballast,
**caractérisé en ce que**
- le régulateur de circuit intermédiaire (1) présente des propriétés d'asservissement qui dépendent des commandes appliquées.

20. Procédé selon la revendication 19, dans lequel
- le régulateur de circuit intermédiaire (1) est configuré comme un circuit logique, et
- un contrôleur commandé par logiciel (10) fournit au régulateur de circuit intermédiaire (1) des valeurs de consigne pour le fonctionnement du circuit de lissage.

21. Procédé selon la revendication 19, dans lequel
- le régulateur de circuit intermédiaire (1) détecte directement ou indirectement la puissance de sortie de ladite au moins une lampe (LA), et
- des propriétés du régulateur de circuit intermédiaire (1) sont ajustées en fonction de la puissance de sortie.

22. Produit programme d'ordinateur,
qui exécute un procédé selon l'une des revendications 19 à 21, lorsqu'il tourne sur un dispositif de calcul.
